# EUROPÄISCHE PATENTSCHRIFT

(11) **EP 0 607 924 B1**
(45) Veröffentlichungstag und Bekanntmachung des Hinweises auf die Patenterteilung: **15.04.1998**
(21) Anmeldenummer: 94100659.5
(22) Anmeldetag: 18.01.1994
(51) Int. Cl.: E05F 15/16

(54) **Antriebsvorrichtung für ein Torblatt oder dergleichen**
Driving device for a door or similar
Dispositif d'entraînement pour une porte ou similaire

(30) Priorität: 19.01.1993 DE 4301253; 30.07.1993 DE 4325695; 09.09.1993 DE 4330628
(43) Veröffentlichungstag der Anmeldung: 27.07.1994
(73) Patentinhaber: MARANTEC ANTRIEBS- UND STEUERUNGSTECHNIK GMBH & CO., PRODUKTIONS KG, D-33428 Marienfeld (DE)
(72) Erfinder: Hörmann, Michael, D-33428 Marienfeld (DE)
(74) Vertreter: Flügel, Otto, Dipl.-Ing.

(56) Entgegenhaltungen:
- DE-A- 1 942 634
- DE-U- 8 717 016

## Beschreibung

Die Erfindung betrifft eine Antriebsvorrichtung von der im Oberbegriff des Anspruchs 1 angegebener Art. Eine derartige Antriebsvorrichtung ist aus DE-A-1 942 634 bekannt.

Derartige Antriebsvorrichtungen haben in der Regel einen Antriebskopf, der einen Antriebsmotor aufweist, auf dessen Antriebswelle ein Getriebe und daran anschließend ein Antriebsritzel angeordnet ist. Die vorbekannten Antriebsvorrichtungen weisen darüberhinaus ein Umlenkritzel auf, über das eine Kette endlos geführt ist, die über das Umlenkritzel und über das Antriebsritzel läuft und derart angeordnet ist, daß die rotatorische Bewegung des Antriebsmotors in eine translatorische Bewegung des an der Kette befestigten Mitnahmeelements umgesetzt wird. Dieses Mitnahmeelement ist an dem Torblatt oder dergleichen befestigt, so daß durch die Umsetzung der rotatorischen Bewegung des Antriebsmotors in die translatorische Bewegung des Mitnahmeelementes eine Bewegung des Torblattes oder dergleichen entlang einer Führung ausgeführt wird. Die zuvor beschriebene Antriebsvorrichtung kann insbesondere für den Antrieb eines hin- und her bewegbaren Gegenstandes entlang einer Führungsschiene mit einem Schlitten vorgesehen sein, der entlang der Führungsschiene bewegbar geführt und von dem Kettentrum bewegt ist. Mit solchen Antriebsvorrichtungen können beispielsweise ein- oder mehrteilige Torblätter von Industrie- oder Garagentoren zwischen der Öffnungslage und der Schließlage hin- und herbewegt werden.

Hierbei ist es erforderlich, daß der Abstand zwischen dem mit dem Antriebsmotor verbundenen Antriebsritzel und dem Umlenkritzel derart groß bemessen ist, daß beispielsweise das Torblatt in die gewünschten Endstellungen bewegbar ist. Es hat sich im Stand der Technik gezeigt, daß bei der Montage des Antriebskopfes und des Umlenkritzels sowie der darauffolgenden Montage der Kette Probleme in soweit auftauchen, daß die Montage der Bauteile durch die Vielzahl der Montageschritte aufwendig ist und daß erhöhte Spannungen durch eine ungenaue Ausrichtung von Antriebskopf und Umlenkritzel auftreten können, die dazu führen, daß das zu bewegende Torblatt nicht im gewünschten Maße leichtgängig ist. Hierbei sind insbesondere dadurch Probleme aufgetreten, daß die Montage von Antriebskopf und Umlenkzahnrad aufgrund der auftretenden Kräfte mit stabilen Befestigungselementen erfolgen muß, beispielsweise mit entsprechend dimensionierten Bolzen, die in eine Wand des Bauwerks geschraubt werden. Das Auflegen der Kette und die Einstellung der Kettenvorspannung fällt dagegen eher in den Bereich der Feinmechanik und ist nur dann in einfacher Weise durchführbar, wenn die zuvor montierten Bauteile, nämlich der Antriebskopf und das Umlenkritzel lagegenau angeordnet sind, so daß ein einwandfreier Lauf der Kette um diese Antriebselemente erfolgen kann.

Ausgehend von diesem Stand der Technik liegt der Erfindung die **Aufgabe** zugrunde, eine Antriebsvorrichtung der eingangs beschriebenen Art zu schaffen, die in einfacher Weise montierbar ist und die keine umfangreichen feinmechanische Einstellarbeiten während und nach der Montage erfordert.

Die **Lösung** dieser Aufgabenstellung wird durch die Merkmalskombination des Anspruchs 1 offenbart.

Demzufolge sieht die erfindungsgemäße Antriebsvorrichtung eine komplett vormontierte Einheit vor, die aus einer Führungsschiene besteht, an der sowohl das Antriebsritzel als auch das Umlenkritzel befestigt sind und in der ferner die Kette umläuft. Diese komplett vormontierte Einheit bildet zusammen mit dem Antriebskopf die komplette Antriebsvorrichtung, wobei die komplett vormontierte Einheit getrieblich mit dem Antriebskopf verbindbar ist. Demnach besteht die Antriebsvorrichtung aus nur zwei Bauteilen, die in einfacher Weise an dem Bauwerk montierbar sind und die insbesondere nach der Montage keine umfangreichen feinmechanischen Einstellarbeiten erfordern. Es ist bei einer erfindungsgemäßen Antriebsvorrichtung notwendig, in einem ersten Montageschritt den Antriebskopf mit dem Antriebsmotor am Bauwerk zu befestigen, woraufhin nachfolgend die komplett vormontierte Einheit, bestehend aus Antriebsritzel, Umlenkritzel, Kette und Führungsschiene am Bauwerk als auch am Antriebskopf derart befestigt wird, daß Antriebskopf und vormontierte Einheit getrieblich miteinander verbunden sind. Abschließend muß dann nur noch das Mitnahmeelement, welches an der Kette vormontiert ist, mit dem Torblatt verbunden werden.

Nach der erfindungsgemäßen Antriebsvorrichtung ist vorgesehen, daß der Antriebsmotor auf seiner Antriebswelle ein Zahnrad aufweist, das mit einem Zahnrad kämmt, welches das Drehmoment des Antriebsmotors auf das Antriebsritzel überträgt. Bei dieser Ausgestaltung wird eine besonders einfache getriebliche Verbindung zwischen Antriebskopf und der vormontierten Einheit erzielt, die eine einfache Verbindung zwischen diesen Bauteilen bei der Montage der Antriebsvorrichtung in einem Bauwerk ermöglicht. Es hat sich hierbei als vorteilhaft erwiesen, das Antriebsritzel und das Zahnrad koaxial und verdrehfest auf einer Welle anzuordnen, die drehbar in der Führungsschiene angeordnet ist. Bei dieser Ausgestaltung wird das vom Antriebsmotor abgegebene Drehmoment nun im wesentlichen unmittelbar auf das Antriebsritzel übertragen.

Eine weitere Vereinfachung der Montage der erfindungsgemäßen Antriebsvorrichtung am Bauwerk wird dadurch erzielt, daß der Antriebskopf eine Führung hat, in die die vormontierte Einheit derart einschiebbar ist, daß die vormontierte Einheit getrieblich mit dem Antriebskopf verbunden ist. Eine derart ausgebildete Antriebsvorrichtung hat demzufolge einen Antriebskopf, der beispielsweise eine U-förmig ausgebildete Führung aufweist, in die die vormontierte Einheit einschiebbar ist, bis zu einem Punkt, an dem die getriebliche Verbindung zwischen dem Antriebskopf und der vormontierten Einheit besteht.

Es ist bei einer Weiterbildung der erfindungsgemäßen Antriebsvorrichtung vorgesehen, daß die Führungsschiene der vormontierten Einheit als im wesentlichen U-förmiges Profil ausgebildet ist, welches zwei Schenkel und einen die Schenkel verbindenden Steg aufweist und daß das Antriebsritzel und das Umlenkritzel jeweils auf einer Welle gelagert sind, die mit dem Steg verbunden ist. Die Ausbildung der Führungsschiene als im wesentlichen U-förmig ausgebildetes Profil hat insbesondere den Vorteil, daß eine derartige Führungsschiene eine große Festigkeit aufweist. Ferner bietet eine im wesentlichen U-förmig ausgebildete Führungsschiene mit zwei Schenkeln und einem die Schenkel verbindenden Steg den Vorteil, daß die zwischen den Schenkeln umlaufende Kette abgedeckt ist, so daß einerseits die Kette und die weiteren zwischen den Schenkeln angeordneten Antriebselemente vor Beschädigungen geschützt sind. Andererseits wird durch diese Ausgestaltungen das Verletzungsrisiko von Personen verringert, welches dadurch besteht, daß diese Personen bei Unachtsamkeit mit ihren Fingern oder ihren Haaren zwischen Kette und Ritzel geraten können. Hierbei hat es sich als vorteilhaft erwiesen, an den im wesentlichen U-förmig ausgebildeten Führungsschienen zwei weitere Stege anzuordnen, die an den freien Enden der Schenkel befestigt sind und aufeinander zu verlaufen. Diese Schenkel decken die umlaufende Kette ab, so daß hierdurch die voranstehenden Beeinträchtigungen des Betriebes der erfindungsgemäßen Antriebsvorrichtung weiter eingeschränkt werden.

Bei einem ersten Ausführungsbeispiel der erfindungsgemäßen Antriebsvorrichtung ist vorgesehen, daß das Antriebsritzel zwischen dem Steg und dem Zahnrad angeordnet ist. Diese Ausbildung bietet insbesondere den Vorteil, daß beispielsweise das Zahnrad in einfacher Weise ausgewechselt werden kann, um eine Drehzahl- bzw. eine Geschwindigkeitsanpassung vornehmen zu können. Beispielsweise kann das antriebsritzelseitige Zahnrad dann ausgewechselt werden, wenn eine an das Torblatt angepaßte Torlaufgeschwindigkeit erzielt werden soll; beispielsweise wenn große Tore sehr langsam laufen sollen.

Bei einer zweiten Ausführungsform der Erfindung ist vorgesehen, daß das Zahnrad zwischen dem Steg und dem Antriebsritzel angeordnet ist.

Schließlich ist bei der erfindungsgemäßen Antriebsvorrichtung vorgesehen, daß das in der Führungsschiene angeordnete Zahnrad derart in Längsrichtung über die Führungsschiene hinausragt, daß beim Einschieben der Führungsschiene in radialer Richtung des Zahnrades in die Führung des Antriebskopfes das Zahnrad in Eingriff mit dem auf der Antriebswelle des Antriebsmotors angeordnete Zahnrad gelangt.

Nachfolgend werden Ausführungsbeispiele der Erfindung näher erläutert, die in der Zeichnung dargestellt sind. In der Zeichnung zeigen:
- Figur 1: eine teilweise geschnitten dargestellte Seitenansicht einer Antriebsvorrichtung mit einem Antriebskopf und einer teilweise dargestellten vormontierten Einheit;
- Figur 2: die vormontierte Einheit gemäß Figur 1 in zwei Ansichten;
- Figur 3: eine erste Ausführungsform einer vormontierten Einheit in einer geschnittenen Seitenansicht und
- Figur 4: eine zweite Ausführungsform einer vormontierten Einheit in einer geschnittenen Seitenansicht. Eine in der Figur 1 dargestellte Antriebsvorrichtung 1 dient dem Antrieb eines Torblattes, beispielsweise einer Garage, welches in zwei Führungen geführt ist und zwischen einer Öffnungslage und einer Schließlage hin- und her bewegbar ist. Die Antriebsvorrichtung 1 weist einen Antriebskopf 2 auf, der aus einem Gehäuse 3 besteht, in welchem ein nicht dargestellter Antriebsmotor und ein nicht dargestelltes Getriebe angeordnet sind.

Eine Abtriebswelle 4 ist drehfest mit einem Zahnrad verbunden, welches in einer Führung 6 des Gehäuses 3 angeordnet ist. Das Zahnrad 5 ist derart in der Führung 6 angeordnet, daß seine Radialrichtung parallel zur Längsrichtung der Führung 6 verläuft.

In der Führung 6 ist eine Vielzahl von Bohrungen 7 angeordnet, durch welche nicht dargestellte Bolzen oder Schrauben steckbar sind, die der Befestigung des Antriebskopfes 2 an einer nicht dargestellten Wand eines Bauwerks dienen.

Die Antriebsvorrichtung 1 weist ferner eine vormontierte Einheit 8 auf, die nachfolgend anhand der Figuren 2 bis 4 detailliert beschrieben wird.

Die vormontierte Einheit 8 besteht aus einer Führungsschiene 9, die als U-förmiges Profil ausgebildet ist und demnach zwei Schenkel 10,11 und einen die beiden Schenkel 10,11 verbindenden Steg 12 hat. An den freien Enden der Schenkel 10,11 ist jeweils ein Steg 13 derart befestigt, daß beide Stege 13 parallel zum Steg 12 und aufeinanderzu verlaufen.

Die Führungsschiene 9 hat an ihren gegenüberliegenden Enden jeweils eine Welle 14 bzw. 15. Auf der Welle 14 sind ein Zahnrad 16 und ein Antriebsritzel 17 koaxial und verdrehfest angeordnet. Antriebsritzel 17 und Zahnrad 16 sind drehbar in der Führungsschiene 9 gehaltert, wobei zumindest das Zahnrad 16 über die Schmalseite 18 der Führungsschiene 9 hervorragt.

Auf der Welle 14 ist ein Umlenkritzel 19 befestigt, welches über eine Kette 20 getrieblich mit dem Antriebsritzel 17 verbunden ist. Die Kette 20 ist als endlose Rollenkette ausgebildet und läuft über das Antriebsritzel 17 und das Umlenkritzel 19 in der Führungsschiene 9 um. An der Kette 20 ist ein in der Zeichnung nicht dargestelltes Mitnahmeelement befestigt, welches die Kette 20 mit dem Torblatt verbindet.

Wie insbesondere aus der Figur 2 zu erkennen ist, ist das Umlenkritzel 19 derart in der Führungsschiene 9 drehbar gehaltert, daß kein Teil des Umlenkritzels 19 über die Seiten der Führungsschiene 9 hervorsteht. Die Stege 13 sind derart angeordnet und bemessen, daß sie die umlaufende Kette 20, insbesondere im Bereich des Auf- und Ablaufens auf das Antriebsritzel 17 und das Umlenkritzel 19 abdecken.

In den Figuren 3 und 4 sind zwei Ausführungsbeispiele verschiedener vormontierter Einheiten 8 dargestellt. Bei dem Ausführungsbeispiel gemäß Figur 3 ist das Antriebsritzel 17 zwischen dem Steg 12 der Führungsschiene 9 und dem Zahnrad 16 angeordnet. Bei dieser Ausgestaltung ist es besonders einfach möglich, das Zahnrad von der Welle 14 zu lösen, um beispielsweise ein an die Antriebsbedingungen angepaßtes größeres oder kleineres Zahnrad 16 auf der Welle 14 zu montieren.

Bei dem in Figur 4 dargestellten Ausführungsbeispiel ist das Zahnrad 16 zwischen dem Antriebsritzel 17 und dem Steg 12 der Führungsschiene 9 angeordnet.

In der Figur 1 ist die Montage der vormontierten Einheit 8 in dem Antriebskopf 2 schematisch dargestellt. Bei der Montage der erfindungsgemäßen Antriebsvorrichtung 1 wird in einem ersten Schritt der Antriebskopf 2 an einer Wand des Bauwerks befestigt, wobei vorzugsweise eine Verschraubung des Antriebskopfes 2 mit der Wand vorgesehen ist. Anschließend wird die vormontierte Einheit 8 mit dem das Zahnrad 16 aufweisenden Ende in die Führung 6 des Antriebskopfes 2 eingeschoben, bis das Zahnrad 16 der vormontierten Einheit 8 mit dem Zahnrad 5 des Antriebskopfes 2 kämmt und somit eine getriebliche Verbindung zwischen der vormontierten Einheit 8 und dem Antriebskopf 2 hergestellt ist. Abschließend wird die Führungsschiene 9 ebenfalls mit an der Wand des Bauwerks befestigt und das nicht dargestellte Mitnahmeelement der Kette 20 mit dem Torblatt verbunden. In der Figur 1 ist die Einschubrichtung der komplett vormontierten Einheit 8 durch einen Pfeil 21 dargestellt.

Die erfindungsgemäße Antriebsvorrichtung stellt somit eine weitgehend vormontierte Ausführung dar, die eine getriebliche Verbindung zwischen dem Antriebsmotor und dem Torblatt oder dergleichen in einfacher Weise zur Verfügung stellt. Der Grundgedanke ist insbesondere darin zu sehen, daß eine die rotatorische Antriebsbewegung des Antriebsmotors in eine translatorische Abtriebsbewegung eines Gebäudeverschlusses oder dergleichen transferierende Vorrichtung besonders einfach und montagetechnisch unproblematisch dadurch gestaltet ist, daß die getriebliche Verbindung zwischen der Antriebswelle 4 des Antriebsmotors und der Getriebeeinrichtung zur Umsetzung der rotatorischen in eine translatorische Bewegung auf einfachste Weise und ohne aufwendige Sachkenntnis hergestellt werden kann. Zu diesem Zwecke wird erfindungsgemäß eine Zahnradverbindung zwischen der Abtriebswelle 4 des Antriebsmotors und der Welle 14 vorgeschlagen, auf der koaxial das Zahnrad 16 und das Antriebsritzel 17 verdrehfest befestigt sind. Diese Zahnradverbindung wird durch radiale Zuführbewegung der Einheit 8 in den Antriebskopf 2 in Eingriff gebracht, wobei das eine Zahnrad der Abtriebswelle 4 des Antriebsmotors und das damit kämmende Zahnrad 16 der vormontierten Einheit 8 in radialer Richtung aufeinander zu bewegt werden, bis die beiden Zahnräder 5,16 miteinander kämmen. Ein besonderer Vorteil der erfindungsgemäßen Antriebsvorrichtung ist darin zu sehen, daß die vormontierte Einheit komplett mit Rollenkette werkseitig montiert werden kann und bei der Montage nur zwei Elemente, nämlich die vormontierte Einheit 8 und der Antriebskopf 2 beispielsweise im Garagendeckenbereich montiert werden müssen, wobei die Zuordnung der beiden Teile derart vereinfacht ist, daß die Montage auch von Laien ausgeführt werden kann.

## Patentansprüche

1. Antriebsvorrichtung (1) für ein entlang einer Führung geführtes Torblatt oder dergleichen mit einem an einem Bauwerk befestigbaren Antriebskopf (2), der einen Antriebsmotor aufweist, einem Antriebsritzel (17), und einem Umlenkritzel (19), die in einer Führungsschiene (9) angeordnet und vormontiert sind, und einer über Antriebsritzel (17) und Umlenkritzel (19) gelegten und umlaufenden Kette (20) oder dergleichen Antriebsriemen, die oder der ein am Torblatt oder dergleichen zu befestigendes Mitnahmeelement aufweist, wobei die Führungsschiene (9), die Kette (20) oder dergleichen Antriebsriemen, das Antriebsritzel (17) und das Umlenkritzel (19) eine werkseitig komplett vormontierte Einheit (8) bilden, welche getrieblich mit dem Antriebskopf (2) verbindbar ist, dadurch gekennzeichnet, daß zur getrieblichen Verbindung die Einheit in eine Führung (6) des Antriebskopfes (2) eingeschoben wird, wobei ein in der Führungsschiene (9) angeordnetes, das Drehmoment des Antriebsmotors auf das Antriebsritzel (17) übertragendes Zahnrad (16), welches eine senkrecht zur Längsrichtung der Führungsschiene (9) gerichtete Welle (14) aufweist, in Längsrichtung über die Führungsschiene (9) hinausragt, so daß beim Einschieben der Führungsschiene (9) in radialer Richtung des Zahnrades (16) in die Führung (6) des Antriebskopfes (2) das Zahnrad (16) in Eingriff mit einem auf einer Abtriebswelle (4) des Antriebsmotors angeordneten weiteren Zahnrad (5) gelangt.

2. Antriebsvorrichtung nach Anspruch 1,
**dadurch gekennzeichnet**
daß das Antriebsritzel (17) und das Zahnrad (16) koaxial und verdrehfest auf der Welle (14) angeordnet sind, die drehbar in der Führungsschiene (9) angeordnet ist.

3. Antriebsvorrichtung nach einem der Ansprüche 1 oder 2,
**dadurch gekennzeichnet,**
daß die Führungsschiene (9) als im wesentlichen U-förmiges Profil ausgebildet ist, welches zwei Schenkel (10, 11) und einen die Schenkel (10, 11) verbindenden Steg (12) aufweist und daß das Antriebsritzel (17) und das Umlenkritzel (19) jeweils auf einer Welle (14, 15) gelagert sind, die mit dem Steg (12) verbunden ist.

4. Antriebsvorrichtung nach einem der Ansprüche 1 bis 3,
**dadurch gekennzeichnet,**
daß das Antriebsritzel (17) zwischen dem Steg (12) und dem Zahnrad (16) angeordnet ist.

5. Antriebsvorrichtung nach einem der Ansprüche 1 bis 3,
**dadurch gekennzeichnet,**
daß das Zahnrad (16) zwischen dem Steg (12) und dem Antriebsritzel (17) angeordnet ist.

## Claims

1. Drive mechanism (1) for a door leaf, or similar, which is moved along a guide rail, with a drive head (2) which can be attached to a building, which has a drive motor, a drive sprocket (17), and a return sprocket (19), which are arranged and preassembled in a guide rail (9), and a chain (20) or a similar drive belt, which runs over the drive sprocket (17) and the return sprocket (19), which has a carrier element which is to be attached to a door leaf or similar, wherein the guide rail (9), the chain (20) or similar drive belt, the drive sprocket (17) and the return sprocket (19) comprise a completely preassembled unit (8) ex works, which can be connected transmissionally with the drive head (2), characterised in that in order to make the transmissional connection the unit is slid into a guide (6) of the drive head (2), wherein a gear (16) arranged in the guide rail (9), which transfers the torque from the drive motor to the drive sprocket (17) and which has a shaft (14) perpendicular to the longitudinal direction of the guide rail (9), projects in a longitudinal direction beyond the guide rail (9) so that the gear (16) comes into contact with another gear (5) arranged on an output shaft (4) of the drive motor when the guide rail (9) is pushed in a radial direction into the guide (6) of the drive head (2).

2. A drive mechanism according to claim 1, characterised in that the drive sprocket (17) and the gear (16) are arranged coaxially and torsionally rigid on the shaft (14) which is arranged in the guide rail (9) in a manner as to be rotatable.

3. A drive mechanism according to one of claims 1 or 2, characterised in that the guide rail (9) is designed substantially as a U-shaped profile, which has two arms (10,11) and a web (12) which connects the two arms (10, 11) and that the drive sprocket (17) and the return sprocket (19) are each mounted on a shaft (14,15) which is connected to the web (12).

4. A drive mechanism according to one of claims 1 to 3, characterised in that the drive sprocket (17) is arranged between the web (12) and the gear (16).

5. A drive mechanism according to one of claims 1 to 3, characterised in that the gear (16) is arranged between the web (12) and the drive sprocket (17).

## Revendications

1. Dispositif d'entraînement (1) d'un panneau de porte ou similaire mobile le long d'un guide, comportant une tête d'entraînement (2) à fixer sur un bâtiment et équipée d'un moteur, un pignon d'attaque (17) et un pignon de renvoi (19), tous deux prémontés dans un rail de guidage (9), une chaîne (20) ou une courroie d'entraînement circulant sur les pignons d'attaque (17) et de renvoi (19) et équipée d'un élément d'entraînement à fixer sur le panneau de porte ou similaire, le rail de guidage (9), la chaîne (20) ou la courroie d'entraînement, le pignon d'attaque (17) et le pignon de renvoi (19) formant une unité (8) totalement préfabriquée en usine et qui peut être reliée dynamiquement à la tête d'entraînement (2),
caractérisé en ce que
pour réaliser cette liaison dynamique d'entraînement, on fait coulisser l'unité (8) dans un guide (6) équipant la tête d'entraînement (2), le rail de guidage (9) portant, monté sur un arbre (14) perpendiculaire à la direction longitudinale du rail, un pignon (16) qui transmet le couple du moteur d'entraînement au pignon d'attaque (17) et qui dépasse en direction longitudinale le rail de sorte que le coulissement du rail (9) dans le guide (6) de la tête d'entraînement (2) selon la direction radiale du pignon (16) amène celui-ci en prise avec un autre pignon (5) monté sur un arbre de sortie (4) du moteur d'entraînement.

2. Dispositif d'entraînement selon la revendication 1,
caractérisé en ce que
le pignon d'attaque (17) et le pignon (16) sont montés coaxialement et solidairement sur l'axe (14) qui tourne dans le rail de guidage (9).

3. Dispositif d'entraînement selon la revendication 1 ou 2,
caractérisé en ce que
le rail de guidage (9) est constitué par un profilé essentiellement en forme de U, comportant deux ailes (10, 11) reliées par une traverse (12), le pignon d'attaque (17) et le pignon de renvoi (19) étant montés sur des arbres (14, 15) respectivement, reliés à la traverse (12).

4. Dispositif d'entraînement selon les revendications 1 à 3,
caractérisé en ce que
le pignon d'attaque (17) est monté entre la traverse (12) et le pignon (16).

5. Dispositif d'entraînement selon les revendications 1 à 3,
caractérisé en ce que
le pignon (16) est monté entre la traverse (12) et le pignon d'attaque (17).
